# EUROPÄISCHE PATENTANMELDUNG

(11) **EP 4 585 423 A1**
(43) Veröffentlichungstag der Anmeldung: **16.07.2025**
(21) Anmeldenummer: 24151130.2
(22) Anmeldetag: 10.01.2024
(51) Int. Cl.: B42D 25/30, B42D 25/351

(54) **SICHERHEITSELEMENT MIT MOTIVAUSSCHNITTEN UND UNTERBRECHUNGSBEREICH**

(71) Anmelder: Hueck Folien Gesellschaft m.b.H., 4342 Baumgartenberg (AT)
(72) Erfinder: MAYRHOFER, Marco, 4342 Baumgartenberg (AT); BRANDSTETTER, David, 4320 Perg (AT)
(74) Vertreter: Burger, Hannes

(57) **Zusammenfassung**

Die Erfindung betrifft ein Sicherheitselement (1) für Wertpapiere, Sicherheitspapiere oder Sicherheitsgegenstände, sowie ein Wertpapier oder Sicherheitspapier. Das Sicherheitselement (1) umfasst eine Trägerschicht (2) und ein Motiv (3) als Sicherheitsmerkmal. Dabei ist vorgesehen, dass das Motiv (3) in mehrere einzelne Motivausschnitte (4) geteilt ist, wobei zwischen nebeneinander angeordneten Motivausschnitten (4) ein Unterbrechungsbereich (5) derart angeordnet ist, dass für einen Betrachter der Eindruck entsteht, dass das Motiv (3) mittels des Unterbrechungsbereichs (5) überdeckt oder unterbrochen ist.

## Beschreibung

Die Erfindung betrifft ein Sicherheitselement, insbesondere für Wertpapiere, Sicherheitspapiere oder Sicherheitsgegenstände, wobei das Sicherheitselement eine Trägerschicht und ein Motiv als Sicherheitsmerkmal umfasst. Die Erfindung betrifft auch ein Wertpapier oder Sicherheitspapier, insbesondere eine Banknote.

Sicherheitselemente der oben genannten Art werden üblicherweise verwendet, um die Fälschungssicherheit von Wertpapieren, Sicherheitspapieren oder Sicherheitsgegenständen, wie beispielsweise Banknoten, Ausweise, Kreditkarten, Bankomatkarten, Tickets etc. zu erhöhen.

Die Fälschungssicherheit der im Stand der Technik bekannten Motiv-Sicherheitsmerkmale wird üblicherweise dadurch erhöht, dass die Motive, also Abbildungen, Darstellungen oder Designs, besonders detailreich, aufwendig und komplex sind. Dadurch wird die Fälschungssicherheit aber nur dann erhöht, wenn eine Echtheit des Wertpapiers, Sicherheitspapiers oder Sicherheitsgegenstandes, beispielsweise einer Banknote, mittels maschineller Hilfe oder durch eine speziell geschulte Person oder gar durch einen Experten auf dem Gebiet der Fälschungssicherheit überprüft wird. Oftmals benötigen auch Experten zur Echtheitsprüfung ein Hilfsmittel, beispielsweise eine Lupe. Wenn ein Laie, eine ungeschulte Person oder auch ein Durchschnittsfachmann, beispielsweise ein Benutzer einer Banknote, versucht, die Echtheit des Wertpapiers, Sicherheitspapiers oder Sicherheitsgegenstandes zu überprüfen, so ist dies aufgrund der Komplexität des Motivs nicht oder nicht zuverlässig möglich.

Aufgabe der vorliegenden Erfindung ist es, ein Sicherheitselement mit erhöhter Fälschungssicherheit zu schaffen, welches gleichzeitig auch die gestalterische Freiheit erhöht, sowie auf vielfältige Art und Weise gestaltbar bzw. designbar ist.

Diese Aufgabe wird durch ein Sicherheitselement eingangs genannter Art erfindungsgemäß dadurch gelöst, dass das Motiv in mehrere einzelne Motivausschnitte geteilt ist. Mit anderen Worten ausgedrückt, ist das Motiv aus zumindest zwei einzelnen Motivausschnitten gebildet. Dabei ist vorgesehen, dass zwischen nebeneinander angeordneten Motivausschnitten ein Unterbrechungsbereich derart angeordnet ist, dass für einen Betrachter der Eindruck entsteht, dass das Motiv mittels des Unterbrechungsbereichs überdeckt oder durch den Unterbrechungsbereich unterbrochen ist.

Die erfindungsgemäße Ausbildung eines Sicherheitselements hat den Vorteil, dass damit eine besonders hohe Fälschungssicherheit gewährleistet ist. Indem vergleichsweise große Motive bzw. Gesamtmotive bzw. Gesamtdarstellungen in mehrere einzelne Teilmotive oder Motivausschnitte geteilt sind, wird ein Benutzer dazu angeregt, das Motiv länger zu betrachten, sodass er sich eine Darstellung gut einprägen kann, und in weiterer Folge im Falle einer Fälschung dazu in der Lage ist, diese als solche zu erkennen bzw. das Original von einer Fälschung zu unterscheiden. Durch die erfindungsgemäße Ausbildung eines Motiv-Sicherheitsmerkmals entsteht ein Effekt, der einen Betrachter bzw. Benutzer an den Blick durch ein Schlüsselloch oder durch ein Fenster, beispielsweise durch ein Fenster eines Zuges, Autos, Hauses oder dergleichen erinnert. Das menschliche Auge ist dazu in der Lage, die scheinbar von dem Überdeckungsbereich, beispielsweise Fensterrahmen, abgedeckten Bereiche des Motivs zu komplementieren, zu ergänzen bzw. zu vervollständigen. Dabei kann es sein, dass das Motiv vergleichsweise wenig komplex oder wenig aufwendig gestaltet ist, aber dass durch die spezielle Erscheinung bzw. durch die "Fenster-Optik" oder "Keyhole-Optik" ein charakteristisches und überaus einprägsames Motiv und damit einhergehend ein hochfälschungssicheres Sicherheitsmerkmal zur Verfügung gestellt ist.

Das erfindungsgemäße Sicherheitselement kann in jeglicher im Stand der Technik bekannten Form bzw. Ausgestaltung ausgebildet sein. Beispielsweise kann es sich bei dem Sicherheitselement um einen Sicherheitsfaden, einen Sicherheitsstreifen oder um einen Sicherheitspatch handeln. Derartige Sicherheitselemente werden üblicherweise auf oder in ein Substrat oder auch auf oder in eine Banknote oder eine andere Art von Wertpapier oder Wertgegenstand auf- oder eingebracht. Es ist ebenso denkbar, dass das Sicherheitselement mittels eines Transferfolie auf ein Substrat oder ein Wertpapier oder einen Wertgegenstand transferierbar ist. Unabhängig von der Form oder Art der Auf- oder Einbringung kann das Sicherheitselement sowohl für Papierbanknoten, als auch für Polymerbanknoten verwendet werden.

Denkbar ist auch eine direkte Applikation bzw. Einbringung des Sicherheitselements in ein Papiersubstrat oder ein Polymersubstrat, welches Substrat in weiterer Folge für die Herstellung von Papierbanknoten bzw. Polymerbanknoten eingesetzt wird. Insbesondere ist es auch denkbar, dass das Sicherheitselement direkt in ein Substrat, insbesondere direkt in ein Papier- oder Polymersubstrat eingebracht, insbesondere eingeprägt wird. Damit ist gemeint, dass das Sicherheitselement nicht zwingend zunächst separat als Faden, Streifen, Patch oder dergleichen gefertigt werden muss, sondern dass dieses ebenso direkt im Zuge der Substratherstellung als integraler Bestandteil hergestellt werden kann. Bei einem direkten Einbringen oder Einprägen in das Substrat kann es sich bei der Trägerschicht bereits um das Substrat aus Papier oder Polymer handeln. Es kann beispielsweise auch sein, dass die Trägerschicht als eine auf dem Substrat aufgebrachte Schicht ausgebildet ist.

Des Weiteren kann es zweckmäßig sein, wenn der Unterbrechungsbereich das Motiv nicht zeigt.

Das hat den Vorteil, dass damit ein Effekt erzielt wird, der einen Betrachter bzw. Benutzer an den Blick durch ein Schlüsselloch oder durch ein Fenster, beispielsweise durch ein Fenster eines Zuges, Autos, Hauses oder dergleichen erinnert. Beispielsweise kann der Unterbrechungsbereich kein Motiv zeigen, und dabei beispielsweise einfärbig sein, oder auch ein anderes Motiv zeigen. So wird ein Betrachter besonders gut dazu angeregt, sich das Sicherheitselement einzuprägen.

Es ist auch denkbar, dass der Unterbrechungsbereich zumindest im Wesentlichen transparent oder durchscheinend ausgebildet ist. So wird ein Betrachter besonders gut dazu angeregt, sich das Sicherheitselement einzuprägen.

Ferner kann vorgesehen sein, dass das Motiv zumindest ein Porträt, eine Landschaft, ein Gebäude und/oder ein Tier und/oder ein Muster und/oder ein abstraktes geometrisches Zeichen, Logo oder ein alphanumerisches Zeichen und/oder ein Ikon und/oder ein Symbol und/oder eine Codierung und/oder eine Abfolge von Zeichen darstellt.Das hat den Vorteil, dass solche besonders einprägsamen Darstellungen weiter zur Erhöhung der Fälschungssicherheit beitragen.

Darüber hinaus kann vorgesehen sein, dass das Motiv durch erste Strukturen gebildet ist oder erste Strukturen umfasst, wobei die ersten Strukturen das Motiv in unterschiedliche Raumbereiche reflektieren, sodass für den Betrachter bei entsprechender Bewegung einer Lichtquelle, bei Verkippen des Sicherheitselements und/oder bei Veränderung eines Beobachtungswinkels, ein Bewegungsbild entsteht.

Das hat den Vorteil, dass Bewegungsbilder besonders einprägsamen Darstellungen weiter zur Erhöhung der Fälschungssicherheit beitragen. Dies insbesondere, weil einem Betrachter beispielsweise ein Blick aus einem Fenster bekannt ist, und ihm darüber hinaus auch der Effekt vertraut ist, dass das durch ein Fenster betrachtete Bild bzw. Motiv sich beispielsweise bei Veränderung seines Blickwinkels ebenso verändert, respektive "wandert". Dadurch wird das Motiv-Sicherheitsmerkmal besonders einprägsam und etwaige Fälschungen können auch von Laien oder ungeschulten Personen zuverlässig identifiziert werden.

Vorteilhaft ist auch eine Ausprägung, gemäß welcher vorgesehen sein kann, dass das Bewegungsbild für den Betrachter bei entsprechender Bewegung einer Lichtquelle, bei Verkippen des Sicherheitselements und/oder bei Veränderung eines Beobachtungswinkels als zusammenhängende Bewegung aller Motivausschnitte wahrnehmbar ist.

Das hat den Vorteil, dass ein solcher Bewegungseffekt einem Betrachter als besonders vertraut erscheint bzw. vergleichsweise echt und realitätsnahe wirkt, sodass das Motiv-Sicherheitsmerkmal besonders einprägsam ist und in weiterer Folge die Fälschungssicherheit zusätzlich erhöht wird.

Gemäß einer Weiterbildung ist es möglich, dass die ersten Strukturen achromatische und/oder reflektierende Strukturen, wie beispielsweise Mikrospiegel, und/oder refraktive Strukturen, wie beispielsweise Mikrolinsen, und/oder diffraktive Strukturen, wie beispielsweise Hologramme, umfassen.

Das hat den Vorteil, dass dadurch eine Fälschungssicherheit weiter erhöht wird, weil ein hoher Grad an Gestaltungsmöglichkeit gewährleistet ist.

Ferner kann es zweckmäßig sein, wenn die Strukturen direkt in die Trägerschicht eingebracht sind, insbesondere mittels einer Abformvorrichtung eingeprägt sind, oder wobei die Strukturen in eine weitere Schicht, insbesondere in eine Prägelackschicht, eingebracht sind, insbesondere mittels einer Abformvorrichtung eingeprägt sind.

Das hat den Vorteil, dass dadurch eine Fälschungssicherheit weiter erhöht wird, weil ein hoher Grad an Gestaltungsmöglichkeit gewährleistet ist.

Darüber hinaus kann vorgesehen sein, dass das Motiv und/oder der Unterbrechungsbereich in einer optischen Effektschicht ausgebildet ist.

Alternativ oder zusätzlich kann es auch sein, dass der Unterbrechungsbereich in einer optischen Effektschicht ausgebildet ist. Dabei kann es sich um dieselbe optische Effektschicht handeln, in welcher das Motiv ausgebildet ist. Es kann sich aber ebenso um eine andere bzw. um eine weitere optische Effektschicht handeln.

Das hat den Vorteil, dass dadurch eine Fälschungssicherheit weiter erhöht wird, weil ein hoher Grad an Gestaltungsmöglichkeit gewährleistet ist.

Entsprechend einer vorteilhaften Weiterbildung kann vorgesehen sein, dass der Unterbrechungsbereich durch zweite Strukturen gebildet ist oder zweite Strukturen umfasst, wobei die zweiten Strukturen eine statische und/oder blickwinkelunabhängigen Information wiedergeben.

Das hat den Vorteil, dass dadurch eine Fälschungssicherheit weiter erhöht wird, weil ein hoher Grad an Gestaltungsmöglichkeit gewährleistet ist.

Insbesondere kann es vorteilhaft sein, wenn mehrere Unterbrechungsbereiche ausgebildet sind, und/oder wobei ein zusammenhängender Unterbrechungsbereich, insbesondere ein gitterförmiger Unterbrechungsbereich, ausgebildet ist.

Das hat den Vorteil, dass dadurch eine Fälschungssicherheit weiter erhöht wird, weil ein hoher Grad an Gestaltungsmöglichkeit gewährleistet ist. Insbesondere ein zusammenhängender Unterbrechungsbereich kann besonders einprägsam sein und beispielsweise einen Effekt erzeugen, der einem Blick durch ein Fenster, ähnlich ist.

Ferner kann vorgesehen sein, dass ein direkter Abstand zwischen Außenrändern nebeneinander angeordneter Motivausschnitte zwischen 0,1 mm und 30 mm, bevorzugt zwischen 0,2 mm und 10 mm, besonders bevorzugt zwischen 0,5 mm und 10 mm, beträgt.

Ein direkter Abstand bzw. eine Stegbreite des Übergangsbereichs in dieser Größenordnung hat sich als vorteilhaft erwiesen, um einen ansprechenden und einprägsamen Effekt und damit ein Motiv-Sicherheitsmerkmal mit hoher Fälschungssicherheit zu bilden. Ein direkter Abstand soll dabei nicht zu klein sein, um eine ausreichend große Abgrenzung zwischen den Motivausschnitten zu ermöglichen, aber soll auch nicht zu groß sein, sodass ein Zusammenhang zwischen den einzelnen Motivausschnitten erhalten bleibt. Dabei kann es sein, dass der direkte Abstand zwischen allen Motivausschnitten gleich groß ist. Es kann aber auch sein, dass der Abstand variiert.

Darüber hinaus kann vorgesehen sein, dass die Motivausschnitte derart angeordnet sind, dass durch Außenränder der im Motiv außenliegend angeordneten Motivausschnitte ein weiteres Motiv gebildet ist.

Das hat den Vorteil, dass dadurch die Einprägsamkeit und damit einhergehenden die Fälschungssicherheit des Sicherheitselements weiter erhöht wird.

Vorteilhaft ist auch eine Ausprägung, gemäß welcher vorgesehen sein kann, dass das Motiv und der Unterbrechungsbereich in unterschiedlichen Schichten ausgebildet sind, oder wobei das Motiv und der Unterbrechungsbereich in derselben Schicht ausgebildet sind.

Dadurch ist ein sehr große Bandbreite an möglichen Schichtanordnungen realisierbar, und damit einhergehend eine Große gestalterische Freiheit gewährleistet, die weiter zur Erhöhung der Fälschungssicherheit beitragen kann.

Gemäß einer Weiterbildung ist es möglich, dass eine Anzahl an Motivausschnitten zwischen 2 und 30, bevorzugt zwischen 3 und 20, besonders bevorzugt zwischen 4 und 15 beträgt.

Eine Anzahl in diesen Wertebereichen hat sich als vorteilhaft erwiesen, um ein hohes Maß an Fälschungssicherheit zu gewährleistet, wobei das Sicherheitsmerkmal dennoch optisch ansprechend und einprägsam ist.

Ferner kann es zweckmäßig sein, wenn der Außenrand einiger oder aller Motivausschnitte dieselbe Form aufweist, oder wenn der Außenrand aller Motivausschnitte eine verschiedenartige Form aufweist.

Das hat den Vorteil, dass dadurch eine Fälschungssicherheit weiter erhöht wird, weil ein hoher Grad an Gestaltungsmöglichkeit gewährleistet ist. Wenn durch die Außenränder der außenliegenden Motivausschnitte ein weiteres Motiv gebildet ist, kann es beispielsweise sein, dass die Außenränder ebenso das weitere Motiv darstellen.

Das Motiv kann in einer optischen Effektschicht in der speziellen Ausbildung eines Druckbildes vorgesehen sein, z.B. kann eine partielle opake Druckfarbe, wie z.B. weiß, und/oder eine semitransparente Metallisierung verwendet werden. Es kann dabei unter anderem ein matter und/oder glänzender Glanzgrad ausgebildet werden. Alternativ oder zusätzlich kann es auch sein, dass der Unterbrechungsbereich in einer optischen Effektschicht in der speziellen Ausbildung eines Druckbildes vorgesehen ist.

Des Weiteren kann vorgesehen sein, dass die optische Effektschicht, in welcher das Motiv und/oder der Unterbrechungsbereich ausgebildet ist, als Dünnschichtelement ausgebildet ist und zumindest eine Absorberschicht und zumindest eine Distanzschicht aufweist, oder wobei die optische Effektschicht farbkippende Pigmente, insbesondere Interferenzpigmente, oder Flüssigkristallpigmente, enthält, oder wobei die optische Effektschicht metallische Pigmente und/oder magnetische Pigmente und/oder Farbpigmente und/oder Farbstoffe aufweist.

Gemäß einer besonderen Ausprägung ist es möglich, dass die optische Effektschicht auf die ersten Strukturen aufgedruckt und/oder aufgedampft ist.

Das Motiv und/oder der Unterbrechungsbereich, insbesondere die optische Effektschicht in welcher das Motiv und/oder der Unterbrechungsbereich ausgebildet ist, kann dabei eine Metalleffektfarbe und/oder einen Metalleffektlack und/oder eine Metalleffekttinte und/oder ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen, aufweisen.

Entsprechend einer vorteilhaften Weiterbildung kann vorgesehen sein, dass die optische Effektschicht in welcher das Motiv und/oder der Unterbrechungsbereich ausgebildet ist einen Farbkippeffekt aufweist, und ein farbkippendes Dünnschichtelement oder farbkippende Pigmente, insbesondere Interferenzpigmente, oder Flüssigkristallpigmente, enthält.

Die optische Effektschicht kann an einer der Sichtseite des Sicherheitselements abgewandten Seite zumindest eine den Farbkippeffekt verstärkende Schicht aufweisen, wobei die den Farbkippeffekt verstärkende Schicht insbesondere eine Schicht aus dunkler Farbe und/oder eine Schicht aus Metalloxiden, wie beispielsweise unterstöchiometrischem Aluminiumoxid, ist. So kann die den Farbkippeffekt verstärkende Schicht beispielsweise auf einer Flüssigkristallschicht oder einer Schicht aus farbkippenden Pigmenten aufgebracht sein, sodass die Schicht aus farbkippenden Pigmenten oder die Flüssigkristallschicht zwischen der den Farbkippeffekt verstärkenden Schicht und der Trägerschicht angeordnet ist. Die den Farbkippeffekt verstärkende Schicht kann aber auch zwischen der Trägerschicht und der Schicht aus farbkippenden Pigmenten oder der zumindest einen Flüssigkristallschicht angeordnet sein. Zudem ist es auch möglich, dass eine Trägerschicht zwischen der den Farbkippeffekt verstärkenden Schicht und der Schicht aus farbkippenden Pigmenten oder der Flüssigkristallschicht und angeordnet ist.

Die optische Effektschicht kann zumindest eine Flüssigkristallschicht, insbesondere eine cholesterische Flüssigkristallschicht aufweisen.

Die optische Effektschicht kann als optisch nicht lineare Schicht oder als optisch nicht lineare Lage und/oder als eine Schicht enthaltend fluoreszierende Pigmente und/oder fluoreszierende Stoffe ausgebildet sein. Optisch nicht lineare Schichten oder Lagen oder solche diese Schicht bildenden Materialien werden auch als IR-Upconverter oder UV-Downconverter bezeichnet. Dabei kann es sich um Materialien handeln, welche unter dem Einfluss von elektromagnetischer Strahlung außerhalb des sichtbaren Wellenlängenbereiches des Lichtes eine sichtbare Farbe aufweisen. Solche Materialien können unter diesen Bedingungen, beispielsweise bei Einstrahlung von Infrarot (IR)- (λ > 780 nm) und/oder Ultraviolett (UV)-Licht (λ < 380 nm), zur Emission von sichtbarem Licht angeregt werden.

Die beschriebenen ersten beziehungsweise zweiten Strukturen können direkt in die Trägerschicht oder in eine weitere Schicht, insbesondere eine Prägelackschicht, eingebracht sein, insbesondere mittels einer Abformvorrichtung eingeprägt sein. Die Strukturen bzw. die Strukturen können direkt in eine Trägerschicht eingeprägt werden. Beispielsweise durch Erwärmen der Trägerschicht und Einprägen der Strukturen mittels eines Prägewerkzeuges, wie einer Prägewalze. Eine weitere alternative Möglichkeit bestünde darin, zur Aufnahme der Strukturen eine eigene weitere Schicht vorzusehen. Die weitere Schicht kann direkt auf eine Trägerschicht aufgebracht sein. So kann z.B. die weitere Schicht von einem Prägelack gebildet sein, welcher entsprechend zur Anordnung der Strukturen umgeformt ist. Dies kann wiederum mittels einer Abformvorrichtung oder eines Abformelements in einem Prägeverfahren erfolgen.

Das Anordnen oder Aufbringen der optischen Effektschicht auf die Strukturen bzw. der Metallschichten und/oder Metalleffektschichten kann z.B. durch einen Druckvorgang und/oder einen Bedampfungsvorgang oder von mehreren derselben erfolgen. Es könnten aber auch die nachfolgend beschriebenen Werkstoffe oder Zusatzstoffe der Reflexionsschicht einen Bestandteil oder eine Lage der optischen Effektschicht bilden. Diese können insbesondere aufgedruckt oder aufgedampft sein und so eine eigene Lage der optischen Effektschicht bilden. Insbesondere kann es vorteilhaft sein, wenn die optische Effektschicht als Dünnschichtelement ausgebildet ist und zumindest eine Absorberschicht und zumindest eine Distanzschicht aufweist.

Die zumindest eine Absorberschicht kann zumindest ein metallisches Material, insbesondere ausgewählt aus der Gruppe von Nickel, Titan, Vanadium, Chrom, Kobalt, Palladium, Eisen, Wolfram, Molybdän, Niob, Aluminium, Silber, Kupfer und/oder Legierungen dieser Materialien umfasst, oder aus zumindest einem dieser Materialien hergestellt sein.

Ferner kann vorgesehen sein, dass die als Dünnschichtelement ausgebildete optische Effektschicht weiters noch zumindest eine Reflexionsschicht und/oder eine zweite Absorberschicht umfasst, wobei die zumindest eine Distanzschicht zwischen der zumindest einen ersten Absorberschicht und der zumindest einen Reflexionsschicht und/oder der zumindest einen zweiten Absorberschicht angeordnet ist.

Die Reflexionsschicht kann hier auf Strukturen aufgebracht oder angeordnet, und kann insbesondere auf diese aufgedruckt und/oder aufgedampft werden. Ebenfalls ist es möglich, diese Reihenfolge in der optischen Effektschicht auch umzukehren, sodass die Absorberschicht auf den Strukturen angeordnet ist und weiters die Distanzschicht und die Reflexionsschicht. Somit wäre die Anordnung entsprechend der Reihenfolge Strukturen - Absorberschicht - Distanzschicht - Reflexionsschicht. Anstelle der oben genannten Reflexionsschicht kann aber auch eine weitere Absorberschicht vorgesehen sein.

Die zumindest eine Reflexionsschicht kann zumindest ein metallisches Material, insbesondere ausgewählt aus der Gruppe Silber, Kupfer, Aluminium, Gold, Platin, Niob, Zinn, oder aus Nickel, Titan, Vanadium, Chrom, Kobalt und Palladium oder Legierungen dieser Materialien, insbesondere Kobalt-Nickel-Legierungen oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Die zumindest eine Distanzschicht kann ein niederbrechendes dielektrisches Material mit einem Brechungsindex kleiner oder gleich 1,65, insbesondere ausgewählt aus der Gruppe Aluminiumoxid (Al₂O₃), Metallfluoride, beispielsweise Magnesiumfluorid (MgF₂), Aluminiumfluorid (AlF₃), Cerfluorid (CeF₃), Natrium-Aluminium-Fluoride (z.B. Na₃AlF₆ oder Na₅Al₃F₁₄), Siliziumoxid (SIOₓ), Siliziumdioxid (SiO₂), Neodymfluorid (NdF₃), Lanthanfluorid (LaF₃), Samariumfluorid (SmF₃), Bariumfluorid (BaF₂), Calciumfluorid (CaF₂), Lithiumfluorid (LiF), niederbrechende organische Monomere und/oder niederbrechende organische Polymere oder zumindest ein hochbrechendes dielektrisches Material mit einem Brechungsindex größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfassen oder aus zumindest einem dieser Materialien hergestellt sein.

Darüber hinaus kann vorgesehen sein, dass die optische Effektschicht eine partielle Schicht ist oder eine partielle Schicht umfasst, wobei durch die partielle Schicht das Motiv dargestellt ist.

Das Sicherheitselement umfasst eine Trägerschicht, insbesondere eine Trägerfolie, aus einem Kunststoff, wobei insbesondere der Kunststoff aus einem lichtdurchlässigen und/oder thermoplastischen Kunststoff gebildet sein kann. Die Trägerschicht kann bevorzugt zumindest eines der Materialien aus der Gruppe Polyimid (PI), Polypropylen (PP), monoaxial orientiertem Polypropylen (MOPP), biaxial orientierten Polypropylen (BOPP), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyethylenterephthalat (PET), Polyamid (PA), Polycarbonat (PC), Cycloolefincopolymere (COC), Polyoximethylen (POM), Acrylnitrilbutadienstyrol (ABS), Polyvinylchlorid (PVC), Ethylentetrafluorethylen (ETFE), Polytetrafluorethylen (PTFE), Polyvinylfluorid (PVF), Polyvinylidenfluorid (PVDF), EthylenTetrafluorethylen-Hexafluorpropylen-Fluorterpolymer (EFEP), Cellulose- oder Lignin-basierte Kunststoffe, Polyhydroxyalkanoate (PHA), thermoplastische Stärke (TPS), Polymilchsäure (PLA), Polycaprolacton (PCL), Polybutylensuccinat (PBS), und Polybutylenadipatterephthalat (PBAT) und/oder zumindest einen recycelten und/oder biologisch und/oder marin abbaubare Kunststoff und/oder Mischungen und/oder Co-Polymere dieser Materialien umfassen oder aus zumindest einem dieser Materialien hergestellt sein.

Wie an sich bekannt, kann das Sicherheitselement zusätzliche Schichten aufweisen, welche zusätzlichen Schichten insbesondere Schutzlacke, Heißsiegellacke, Kleber, Primer und/oder Folien umfassen. Schutzlacke können den gesamten Schicht- und/oder Lagenaufbau vor mechanischen Beschädigungen wie z.B. Kratzern, Riefen oder dergleichen schützt. Eine Schutzschicht kann sowohl einseitig, als auch beidseitig vorgesehen sein. Bevorzugt kann mittels einer Schutzschicht auch eine ebenflächige Ausbildung des Sicherheitselements erzielt werden.

Die Aufgabe der Erfindung wird auch durch ein Wertpapier oder Sicherheitspapier, insbesondere durch eine Banknote, gelöst, welches ein Sicherheitselement nach einem der Ansprüche, respektive nach obenstehender Beschreibung, umfasst. Alternativ oder zusätzlich umfasst das Wertpapier oder Sicherheitspapier ein Substrat mit einem Sicherheitselement nach einem der Ansprüche, respektive nach obenstehender Beschreibung.

Die erfindungsgemäße Ausbildung eines Wertpapiers oder Sicherheitspapiers hat den Vorteil, dass damit eine besonders hohe Fälschungssicherheit gewährleistet ist. Indem vergleichsweise große Motive bzw. Gesamtmotive bzw. Gesamtdarstellungen in mehrere einzelne Teilmotive oder Motivausschnitte geteilt sind, wird ein Benutzer dazu angeregt, das Motiv länger zu betrachten, sodass er sich eine Darstellung gut einprägen kann, und in weiterer Folge im Falle einer Fälschung dazu in der Lage ist, diese als solche zu erkennen bzw. das Original von einer Fälschung zu unterscheiden. Durch die erfindungsgemäße Ausbildung eines Motiv-Sicherheitsmerkmals entsteht ein Effekt, der einen Betrachter bzw. Benutzer an den Blick durch ein Schlüsselloch oder durch ein Fenster, beispielsweise durch ein Fenster eines Zuges, Autos, Hauses oder dergleichen erinnert. Das menschliche Auge ist dazu in der Lage, die scheinbar von dem Überdeckungsbereich, beispielsweise Fensterrahmen, abgedeckten Bereiche des Motivs zu komplementieren, zu ergänzen bzw. zu vervollständigen. Dabei kann es sein, dass das Motiv vergleichsweise wenig komplex oder wenig aufwendig gestaltet ist, aber dass durch die spezielle Erscheinung bzw. durch die "Fenster-Optik" oder "Keyhole-Optik" ein charakteristisches und überaus einprägsames Motiv und damit einhergehend ein hochfälschungssicheres Sicherheitsmerkmal zur Verfügung gestellt ist.

Um unnötige Wiederholungen zu vermeiden, wird auf die voranstehenden Beschreibungsteile zu den Weiterbildungen und Vorteilen verwiesen.

Zum besseren Verständnis der Erfindung wird diese anhand der nachfolgenden Figuren näher erläutert.

Es zeigen jeweils in stark vereinfachter, schematischer Darstellung:
- Fig. 1: ein Ausführungsbeispiel eines Sicherheitselements in Draufsicht,
- Fig. 2: eine verkippte Ansicht des Sicherheitselements aus Fig. 1,
- Fig. 3: eine weitere verkippte Ansicht des Sicherheitselements aus Fig. 1,
- Fig. 4: ein weiteres Ausführungsbeispiel eines Sicherheitselements in Draufsicht,
- Fig. 5: ein möglicher Schichtaufbau des Sicherheitselements aus Fig. 4 in Schnittansicht,
- Fig. 6: ein weiteres Ausführungsbeispiel eines Sicherheitselements in Draufsicht,
- Fig. 7: eine verkippte Ansicht des Sicherheitselements aus Fig. 6,
- Fig. 8: eine weitere verkippte Ansicht des Sicherheitselements aus Fig. 6.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Einführend sei erwähnt, dass der Schichtaufbau, sowie die Anordnung weiterer Schichten abhängig von der Art der Anbringung des Sicherheitselementes auf einem Sicherheitsgegenstand ist, da hierbei die zu betrachtende Seite des Sicherheitselementes nach der Anbringung ausschlaggebend ist. Somit kann die Sichtseite wie in den Figuren dargestellt, von oben betrachtet sein, es ist aber auch möglich, das Sicherheitselement von einer Sichtseite von unten zu betrachten, z.B. durch einen Träger.

An dieser Stelle sei darauf hingewiesen, dass die Formulierung "eine Schicht ist auf etwas aufgebracht" so zu verstehen ist, dass die Schicht direkt aufgebracht sein kann, oder dass sich zwischen der aufgebrachten Schicht und dem, worauf die Schicht aufgebracht ist, noch eine oder mehrere Zwischenschichten befinden können. An dieser Stelle sei auch darauf hingewiesen, dass zwischen den in diesem Dokument beschriebenen Schichten eine oder auch mehrere Zwischenschichten angeordnet sein können. Es ist somit nicht zwingend erforderlich, dass die beschriebenen Schichten einander kontaktieren. Weiters sei darauf hingewiesen, dass der Begriff Schicht in diesem Dokument so zu verstehen ist, dass eine Schicht auch aus mehreren Teilschichten aufgebaut sein kann.

Die Figuren zeigen Ausführungsbeispiele von Sicherheitselementen 1 in Draufsicht, bzw. in Schnittansicht zur Darstellung denkbarer Schichtaufbauten. Die Ausführungsbeispiele werden nachfolgend in einer Zusammenschau beschrieben, um unnötige Wiederholungen zu vermeiden. Es versteht sich von selbst und ergibt sich aus den eingangs beschriebenen vorteilhaften Weiterbildungen, dass die nachfolgend beschriebenen Ausführungsbeispiele lediglich beispielhaft sind, und insbesondere keineswegs als bevorzugt oder gar als abschließend zu verstehen sind.

In den Fig. 1 bis Fig. 3 ist ein Ausführungsbeispiel eines Sicherheitselements 1 in der speziellen Ausbildung eines Sicherheitsfadens gezeigt. In den Fig. 6 bis Fig. 8 ist ein weiteres Ausführungsbeispiel eines Sicherheitselements 1 in der speziellen Ausbildung eines Sicherheitsfadens gezeigt. Das andere Ausführungsbeispiel gemäß den Fig. 4 und 5 kann beispielsweise ein Sicherheitselement 1 in der Ausbildung eines Patches oder dergleichen sein. Alternativ wäre ebenso die Ausführung als Sicherheitsstreifen, Transferelement, Overlay und dergleichen möglich. Ebenso kann es sein, dass das Sicherheitselement 1 direkt in einem Polymersubtrat für die Herstellung von Polymer-Banknoten oder direkt in einem Papiersubstrat für die Herstellung von Papier-Banknoten ausgebildet ist, also direkt in ein Substrat eingebracht, insbesondere in ein Substrat eingeprägt, ist. Das Sicherheitselement 1 für Wertpapiere, Sicherheitspapiere oder Sicherheitsgegenstände umfasst jeweils eine Trägerschicht 2 und ein Motiv 3 als Sicherheitsmerkmal. Die Trägerschicht 2 bzw. ein denkbarer Schichtaufbau eines Sicherheitselements 1 wird nachfolgend anhand der Schnittansicht gemäß der Fig. 5 näher beschrieben. Die beiden beispielhaft gezeigten Sicherheitselemente 1 können in oder an einem Wertpapier oder Sicherheitspapier, insbesondere auch in oder auf dem Substrat für ein Wertpapier oder Sicherheitspapier, angeordnet sein. Neben dem als Motiv 3 ausgebildeten Sicherheitsmerkmal können natürlich auch noch weitere gleiche oder andersartige Sicherheitsmerkmale vorgesehen sein. Ein als Faden gemäß Fig. 1 bis 3, sowie Fig. 6 bis 8, oder ein als Patch gemäß Fig. 4 ausgebildetes Sicherheitselement 1 kann bei der Herstellung eines Wertpapiers oder Sicherheitspapiers, beispielsweise in ein Banknotensubstrat, eingebracht werden.

Das Motiv 3 kann zumindest ein Porträt, eine Landschaft, ein Gebäude und/oder ein Tier und/oder ein Muster und/oder ein abstraktes geometrisches Zeichen, Logo oder ein alphanumerisches Zeichen und/oder ein Ikon und/oder ein Symbol und/oder eine Codierung und/oder eine Abfolge von Zeichen darstellen. In dem Ausführungsbeispiel gemäß den Fig. 1 bis Fig. 3, sowie gemäß den Fig. 6 bis Fig. 8 handelt es sich bei dem Motiv 3 um eine Skyline von Hochhäusern und erinnert einen Betrachter daher an den Blick durch ein Fenster bzw. durch mehrere Fenster. In dem Ausführungsbeispiel gemäß den Fig. 4 bis Fig. 5 handelt es sich bei dem Motiv 3 um eine Landschaft. Es versteht sich von selbst, dass diese Darstellungen lediglich als Beispiele stellvertretend für eine Vielzahl an denkbaren Motiven sind.

Das Motiv 3 bzw. Gesamtmotiv ist in beiden Ausführungsbeispielen in mehrere einzelne Motivausschnitte 4 geteilt, wobei zwischen nebeneinander angeordneten Motivausschnitten 4 ein Unterbrechungsbereich 5 derart angeordnet ist, dass für einen Betrachter der Eindruck entsteht, dass das Motiv 3 mittels des Unterbrechungsbereichs 5 überdeckt oder unterbrochen ist. Es kann sein, dass der Unterbrechungsbereich 5 das jeweilige Motiv 3 dabei nicht zeigt.

Weiters kann es sein, dass der Unterbrechungsbereich 5 zumindest im Wesentlichen transparent oder durchscheinend ausgebildet ist.

Es kann sein, dass das Motiv 3 durch erste Strukturen 6 gebildet ist oder erste Strukturen 6 umfasst, wobei die ersten Strukturen 6 das Motiv 3 in unterschiedliche Raumbereiche reflektieren, sodass für den Betrachter bei entsprechender Bewegung einer Lichtquelle, bei Verkippen des Sicherheitselements 1 und/oder bei Veränderung eines Beobachtungswinkels, ein Bewegungsbild entsteht.

Ein solches Bewegungsbild ist in einer Zusammenschau der Fig. 1 bis Fig. 3 veranschaulicht. Der in der Fig. 1 gezeigte Doppelpfeil deutet zwei Kipprichtungen 16 des Sicherheitselements 1 an. Die Fig. 2 zeigt eine denkbare Ansicht des Motivs 3 nach Kippen in eine der beiden Kipprichtungen 16 und die Fig. 3 zeigt eine denkbare Ansicht des Motivs 3 nach Kippen in die andere der beiden Kipprichtungen 16.

Ein weiteres Ausführungsbeispiel eines Bewegungsbildes ist in einer Zusammenschau der Fig. 6 bis Fig. 8 veranschaulicht. Der in der Fig. 6 gezeigte Doppelpfeil deutet zwei Kipprichtungen 16 des Sicherheitselements 1 an. Die Fig. 7 zeigt eine denkbare Ansicht des Motivs 3 nach Kippen in eine der beiden Kipprichtungen 16 und die Fig. 8 zeigt eine denkbare Ansicht des Motivs 3 nach Kippen in die andere der beiden Kipprichtungen 16.

Während sich das Bewegungsbild im Ausführungsbeispiel gemäß den Fig. 1 bis 3 perspektivisch verschiebt, also sich quasi die statische dreidimensionale Ansicht verschiebt, verändert sich das Bewegungsbild im Ausführungsbeispiel gemäß den Fig. 6 bis 8 durch eine Verschiebung bzw. durch ein Versetzen des Motivs bzw. der gezeigten Skyline in die jeweilige Kipprichtung 16 relativ zum Rahmen.

Es kann sein, dass das Bewegungsbild für den Betrachter bei entsprechender Bewegung einer Lichtquelle, bei Verkippen des Sicherheitselements 1 und/oder bei Veränderung eines Beobachtungswinkels als zusammenhängende Bewegung aller Motivausschnitte 4 wahrnehmbar ist.

Es kann sein, dass mehrere Unterbrechungsbereiche 5 ausgebildet sind. Es kann aber auch sein, dass wie in den Fig. 1 bis 3 und Fig. 4, sowie in den Fig. 6 bis 8 gezeigt ist, ein zusammenhängender Unterbrechungsbereich 5, insbesondere ein gitterförmiger Unterbrechungsbereich 5, ausgebildet ist. In dem Beispiel gemäß den Fig. 1 bis 3, sowie in dem Beispiel gemäß den Fig. 6 bis 8 ist die gesamte Sichtseite 18 des Sicherheitsfadens durch das Motiv 3, respektive durch die Motivausschnitte 4, sowie durch den gitter- bzw. Fensterkreuz-artigen Unterbrechungsbereich 5 bedeckt. In dem Beispiel gemäß Fig. 4 ist noch ein weiterer Bereich dargestellt, welcher ein zusätzliches Sicherheitsmerkmal aufweist. Dieses ist exemplarisch als zusätzliches Motiv, beispielhaft durch eine Vielzahl von Kreisen dargestellt.

Es kann sein, dass ein direkter Abstand 8 zwischen Außenrändern 9 nebeneinander angeordneter Motivausschnitte 4 zwischen 0,1 mm und 30 mm, bevorzugt zwischen 0,2 mm und 10 mm, besonders bevorzugt zwischen 0,5 mm und 10 mm, beträgt. Im Beispiel gemäß Fig. 1 bis 3, sowie in dem Beispiel gemäß den Fig. 6 bis 8 sind die Abstände 8 zwischen Außenrändern 9 nebeneinander angeordneter Motivausschnitte 4 jeweils verschieden groß. Im Beispiel gemäß Fig. 4 sind die Abstände 8 zwischen Außenrändern 9 nebeneinander angeordneter Motivausschnitte 4 jeweils konstant bzw. gleich groß.

Es kann sein, dass die Motivausschnitte 4 derart angeordnet sind, dass durch die Außenränder 9 der im Motiv 3 außenliegend angeordneten Motivausschnitte 4 ein weiteres Motiv 10 gebildet ist. In der Fig. 4 ist beispielsweise gezeigt, dass durch die Außenränder 9 der im Motiv 3 außenliegend angeordneten Motivausschnitte 4 ein weiteres Motiv 10 in der Form eines Sterns gebildet ist.

Es kann sein, dass eine Anzahl an Motivausschnitten 4 zwischen 2 und 30, bevorzugt zwischen 3 und 20, besonders bevorzugt zwischen 4 und 15 beträgt.

Es kann sein, dass der Außenrand 9 einiger oder aller Motivausschnitte 4 dieselbe Form aufweist, oder wobei der Außenrand 9 aller Motivausschnitte 4 eine verschiedenartige Form aufweist. Im Beispiel gemäß den Fig. 1 bis 3, sowie in dem Beispiel gemäß den Fig. 6 bis 8 haben alle Außenränder 9 der Motivausschnitte 4 eine rechteckige Form, sind jedoch unterschiedlich groß. Im Beispiel gemäß Fig. 4 hat ein zentral angeordneter Motivausschnitt 4 eine hexagonale Form bzw. Kontur, und die sechs außen angeordneten Motivausschnitte 4, welche quasi die Spitzen des gezeigten als weiteres Motiv 10 ausgebildeten Sterns bilden, haben jeweils eine dreieckige Form bzw. Kontur.

Fig. 5 zeigt eine Schnittansicht des Ausführungsbeispiels gemäß Fig. 4 und dabei einen denkbaren Schichtaufbau eines Sicherheitselements 1. Dies wiederum stark vereinfacht dargestellt und stellvertretend für eine Vielzahl an möglichen Schichtaufbauten. Obgleich das Motiv 3 und der Unterbrechungsbereich 5 so angeordnet sind, dass für einen Betrachter der Eindruck entsteht, dass das Motiv 3 mittels des Unterbrechungsbereichs 5 überdeckt oder unterbrochen ist, ist es nicht zwingend erforderlich - wenngleich natürlich ebenso möglich und vorteilhaft - dass der Unterbrechungsbereich 5 tatsächlich bei Betrachtung des Sicherheitselements 1 von seiner oberen Seite bzw. Sichtseite 18 betrachtet, oben liegt bzw. über dem Motiv 3 liegt und dieses somit tatsächlich abdecken könnte. So kann es sein, dass das Motiv 3 und der Unterbrechungsbereich 5 in unterschiedlichen Schichten ausgebildet sind, oder dass das Motiv 3 und der Unterbrechungsbereich 5 in derselben Schicht ausgebildet sind. Der Unterbrechungsbereich 5 kann beispielsweise in einer Schicht ausgebildet sein, welche bei Betrachtung von der Sichtseite 18 her unterhalb des Motivs 3 liegt bzw. unterhalb jener Schicht liegt, in welcher das Motiv 3 ausgebildet ist. Der Unterbrechungsbereich 5 kann beispielsweise auch in einer Schicht ausgebildet sein, welche bei Betrachtung von der Sichtseite 18 her oberhalb des Motivs 3 liegt bzw. oberhalb jener Schicht liegt, in welcher das Motiv 3 ausgebildet ist. Dabei kann der Unterbrechungsbereich 5 als Aufdruck ausgebildet sein. Wie bereits beschrieben, kann der Unterbrechungsbereich 5 auch transparent oder durchscheinend sein. Wie in der Fig. 5 gezeigt kann es auch sein, dass der Unterbrechungsbereich 5 und das Motiv 3 in derselben Schicht, insbesondere in derselben Prägelackschicht 13 ausgebildet sind.

Das Sicherheitselement 1 weist wie eingangs beschrieben eine Trägerschicht 2 bzw. eine Trägerfolie auf. Diese kann, wie obenstehend erläutert eine Kunststofffolie sein, beispielsweise eine PET-Folie. Auf deren einen Seite, beispielsweise auf deren Unterseite bzw. der Sichtseite 18 abgewandten Seite, kann ein Primer 11 aufgetragen sein und auf den Primer 11 kann als äußerste Schicht der Anordnung ein Heißsiegellack 12 angeordnet sein, welcher den Schichtaufbau schützt. Mit diesem Heißsiegellack 12 kann, wie an sich bekannt, eine Applikation des Sicherheitselements 1 auf einem Wertpapier erfolgen bzw. erleichtert werden. Auf der zweiten Seite der Trägerschicht 2, beispielsweise auf der Oberseite bzw. auf einer der Sichtseite 18 des Sicherheitselements 1 zugewandten Seite kann eine Prägelackschicht 13 aufgetragen sein, in welche Prägelackschicht 13 erste Strukturen 6 eingeprägt sind. Diese ersten Strukturen 6 können das Motiv 3 bilden.

Es kann dabei auch sein, dass die ersten Strukturen 6 achromatische und/oder reflektierende Strukturen, insbesondere Mikrospiegel, und/oder refraktive Strukturen, insbesondere Mikrolinsen, und/oder diffraktive Strukturen, insbesondere Hologramme, umfassen. Es kann auch sein, dass das Motiv 3 und/oder der Unterbrechungsbereich 5 in einer optischen Effektschicht ausgebildet ist. Auf den ersten Strukturen 6 kann wie in der Fig. 5 gezeigt beispielsweise eine Reflexionsschicht 14 aufgebracht sein, beispielsweise eine metallisierte Schicht aus Aluminium.

Es kann auch sein, dass der Unterbrechungsbereich 5 durch zweite Strukturen 17 gebildet ist oder zweite Strukturen 17 umfasst, wobei die zweiten Strukturen 17 eine statische und/oder blickwinkelunabhängigen Information wiedergeben. Diese zweiten Strukturen 17 können wie in der Fig. 5 skizziert, ebenso in die Prägelackschicht 13 eingebracht bzw. eingeprägt sein. Auf den zweiten Strukturen 17 kann wie in der Fig. 5 gezeigt beispielsweise eine weitere Reflexionsschicht 15 aufgebracht sein, beispielsweise eine metallisierte Schicht aus Kupfer.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sicherheitselement
- 2: Trägerschicht
- 3: Motiv
- 4: Motivausschnitt
- 5: Unterbrechungsbereich
- 6: erste Struktur
- 7: weitere Schicht
- 8: Abstand
- 9: Außenrand
- 10: weiteres Motiv
- 11: Primer
- 12: Heißsiegellack
- 13: Prägelackschicht
- 14: Reflexionsschicht
- 15: weitere Reflexionsschicht
- 16: Kipprichtung
- 17: zweite Struktur
- 18: Sichtseite

## Patentansprüche

1. Sicherheitselement (1) für Wertpapiere, Sicherheitspapiere oder Sicherheitsgegenstände, umfassend eine Trägerschicht (2) und ein Motiv (3) als Sicherheitsmerkmal, **dadurch gekennzeichnet, dass** das Motiv (3) in mehrere einzelne Motivausschnitte (4) geteilt ist, wobei zwischen nebeneinander angeordneten Motivausschnitten (4) ein Unterbrechungsbereich (5) derart angeordnet ist, dass für einen Betrachter der Eindruck entsteht, dass das Motiv (3) mittels des Unterbrechungsbereichs (5) überdeckt oder unterbrochen ist.

2. Sicherheitselement (1) nach Anspruch 1, wobei der Unterbrechungsbereich (5) das Motiv (3) nicht zeigt.

3. Sicherheitselement (1) nach einem der vorhergehenden Ansprüche, wobei der Unterbrechungsbereich (5) zumindest im Wesentlichen transparent oder durchscheinend ausgebildet ist.

4. Sicherheitselement (1) nach einem der vorhergehenden Ansprüche, wobei das Motiv (3) zumindest ein Porträt, eine Landschaft, ein Gebäude und/oder ein Tier und/oder ein Muster und/oder ein abstraktes geometrisches Zeichen, Logo oder ein alphanumerisches Zeichen und/oder ein Ikon und/oder ein Symbol und/oder eine Codierung und/oder eine Abfolge von Zeichen darstellt.

5. Sicherheitselement (1) nach der vorhergehenden Ansprüche, wobei das Motiv (3) durch erste Strukturen (6) gebildet ist oder erste Strukturen (6) umfasst, wobei die ersten Strukturen (6) das Motiv (3) in unterschiedliche Raumbereiche reflektieren, sodass für den Betrachter bei entsprechender Bewegung einer Lichtquelle, bei Verkippen des Sicherheitselements (1) und/oder bei Veränderung eines Beobachtungswinkels, ein Bewegungsbild entsteht.

6. Sicherheitselement (1) nach Anspruch 5, wobei das Bewegungsbild für den Betrachter bei entsprechender Bewegung einer Lichtquelle, bei Verkippen des Sicherheitselements (1) und/oder bei Veränderung eines Beobachtungswinkels als zusammenhängende Bewegung aller Motivausschnitte (4) wahrnehmbar ist.

7. Sicherheitselement (1) nach Anspruch 5 oder 6 wobei die ersten Strukturen (6) achromatische und/oder reflektierende Strukturen, insbesondere Mikrospiegel, und/oder refraktive Strukturen, insbesondere Mikrolinsen, und/oder diffraktive Strukturen, insbesondere Hologramme, umfassen.

8. Sicherheitselement (1) nach einem der vorhergehenden Ansprüche, wobei das Motiv (3) und/oder der Unterbrechungsbereich (5) in einer optischen Effektschicht ausgebildet ist.

9. Sicherheitselement nach der vorhergehenden Ansprüche, wobei der Unterbrechungsbereich (5) durch zweite Strukturen (17) gebildet ist oder zweite Strukturen (17) umfasst, wobei die zweiten Strukturen (17) eine statische und/oder blickwinkelunabhängigen Information wiedergeben.

10. Sicherheitselement (1) nach einem der vorhergehenden Ansprüche, wobei mehrere Unterbrechungsbereiche (5) ausgebildet sind, und/oder wobei ein zusammenhängender Unterbrechungsbereich (5), insbesondere ein gitterförmiger Unterbrechungsbereich (5), ausgebildet ist.

11. Sicherheitselement (1) nach einem der vorhergehenden Ansprüche, wobei ein direkter Abstand (8) zwischen Außenrändern (9) nebeneinander angeordneter Motivausschnitte (4) zwischen 0,1 mm und 30 mm, bevorzugt zwischen 0,2 mm und 10 mm, besonders bevorzugt zwischen 0,5 mm und 10 mm, beträgt.

12. Sicherheitselement (1) nach einem der vorhergehenden Ansprüche, wobei die Motivausschnitte (4) derart angeordnet sind, dass durch Außenränder (9) der im Motiv (3) außenliegend angeordneten Motivausschnitte (4) ein weiteres Motiv (10) gebildet ist.

13. Sicherheitselement (1) nach einem der vorhergehenden Ansprüche, wobei das Motiv (3) und der Unterbrechungsbereich (5) in unterschiedlichen Schichten ausgebildet sind, oder wobei das Motiv (3) und der Unterbrechungsbereich (5) in derselben Schicht ausgebildet sind.

14. Sicherheitselement (1) nach einem der vorhergehenden Ansprüche, wobei eine Anzahl an Motivausschnitten (4) zwischen 2 und 30, bevorzugt zwischen 3 und 20, besonders bevorzugt zwischen 4 und 15 beträgt.

15. Sicherheitselement (1) nach einem der vorhergehenden Ansprüche, wobei der Außenrand (9) einiger oder aller Motivausschnitte (4) dieselbe Form aufweist, oder wobei der Außenrand (9) aller Motivausschnitte (4) eine verschiedenartige Form aufweist.

16. Wertpapier oder Sicherheitspapier **dadurch gekennzeichnet, dass** es ein Sicherheitselement (1) nach einem der Ansprüche 1 bis 15 umfasst, und/oder dass es ein Substrat mit einem Sicherheitselement (1) nach einem der Ansprüche 1 bis 15 umfasst.
